# EUROPÄISCHE PATENTSCHRIFT

(11) **EP 3 559 473 B1**
(45) Veröffentlichungstag und Bekanntmachung des Hinweises auf die Patenterteilung: **27.04.2022**
(21) Anmeldenummer: 18728365.0
(22) Anmeldetag: 30.05.2018
(51) Int. Cl.: F04D 25/06, F04D 29/28, F04D 25/08

(54) **LAUFRAD UND GEBLÄSE**
IMPELLER AND FAN
ROUE À AUBES ET VENTILATEUR

(30) Priorität: 13.06.2017 DE 102017112987
(43) Veröffentlichungstag der Anmeldung: 30.10.2019
(73) Patentinhaber: ebm-papst Mulfingen GmbH & Co. KG, 74673 Mulfingen (DE)
(72) Erfinder: MÜLLER, Rainer, 74639 Zweiflingen-Pfahlbach (DE); HENNEGRIFF, Matthias, 74747 Ravenstein (DE); HÄFNER, Jochen, 74572 Blaufelden (DE)
(74) Vertreter: Staeger & Sperling Partnerschaftsgesellschaft mbB
(86) Internationale Anmeldenummer: PCT/EP2018/064169
(87) Internationale Veröffentlichungsnummer: WO 2018/228819

(56) Entgegenhaltungen:
- EP-A2- 2 325 497
- EP-A2- 2 677 174
- DE-A1- 3 427 565
- DE-U1- 8 801 730

## Beschreibung

Die Erfindung betrifft ein Laufrad eines Gebläses mit einem Nabenteil, das als ein einen Hohlraum umschließenden Hohlkörper einstückig an dem Laufrad ausgebildet ist und eine achszentrale Motorwellenaufnahme zur befestigenden Aufnahme einer Motorwelle aufweist. Ferner betrifft die Erfindung ein Gebläse mit einem entsprechenden Laufrad.

Aus dem Stand der Technik sind Laufräder von Gebläsen bekannt, bei denen separate Nabenteile verwendet werden, um das Zusammenwirken von Welle und Nabe mit dem Laufrad sowie eine einseitige Laufradlagerung bereitzustellen. Das Nabenteil muss dabei gesondert montiert werden. Zudem überdeckt das Nabenteil zumindest teilweise den Gebläsemotor und verhindert eine Kühlung auf der axialen Seite des Motors, auf der das Nabenteil aufgesetzt wird. Relevanter Stand der Technik aus dem vorliegenden technischen Gebiet ist offenbart in den Dokumenten EP 2 325 497 A2 und DE 34 27 565 A1.

Der Erfindung liegt deshalb die Aufgabe zugrunde, ein Laufrad sowie ein Gebläse bereit zu stellen, bei denen die Montage vereinfacht und eine Kühlung eines Gebläsemotors auch auf der Seite der Welle-Nabe-Verbindung bzw. der Laufradlagerung gewährleistet ist.

Diese Aufgabe wird durch die Merkmalskombination gemäß Patentanspruch 1 gelöst.

Erfindungsgemäß wird Laufrad eines Gebläses mit in Umfangsrichtung verteilt angeordneten Laufradschaufeln und einem sich um eine Rotationsachse des Laufrads angeordneten Nabenteil vorgeschlagen, das als ein einen Hohlraum umschließenden Hohlkörper einstückig an dem Laufrad ausgebildet ist und eine achszentrale Motorwellenaufnahme zur befestigenden Aufnahme einer Motorwelle aufweist. Die Motorwellenaufnahme ist dabei über sich strahlenförmig von der Motorwellenaufnahme durch den Hohlraum nach radial außen erstreckende Verbindungsstreben an dem Hohlkörper des Nabenteils angebunden.

Zum einen ist vorteilhaft, dass das Nabenteil einstückig an dem Laufrad ausgebildet wird, so dass die Wirkverbindung zwischen Motorwelle und Nabe des Laufrads in das Laufrad integriert ist. Dadurch kann die Verbindung des Laufrads beziehungsweise der an dem Nabenteil anordenbaren Motorwelle mit dem Rotor des Gebläsemotors in einem Arbeitsschritt erfolgen.

Ferner ist günstig, dass das Nabenteil als Hohlkörper ausgebildet und die Motorwellenaufnahme über die Verbindungsstreben gehalten ist. Der Hohlkörper bietet einen Luftraum zur Kühlung des an das Nabenteil angrenzenden Gebläsemotors. Die Verbindungsstreben erzeugen zudem eine Luftverwirbelung, Luftzirkulation bzw. Luftströmung innerhalb des Hohlraums und verhindern einen Wärmestau.

Zur Verbesserung der Kühlleistung ist in einer Ausführung vorgesehen, dass die Verbindungsstreben als durchgängige Kühlschaufeln ausgebildet sind. Zudem können die Kühlschaufeln gekrümmt oder gebogen sein, um im Hohlraum eine Strömung auf bestimmte Bauteile, beispielsweise des Gebläsemotors, oder zu seiner Mantelfläche zu erzeugen.

Dies ist besonders für eine Ausführungsvariante günstig, bei der das Laufrad dadurch gekennzeichnet ist, dass der Hohlkörper des Nabenteils auf seiner Mantelfläche zumindest eine Aussparung aufweist, so dass der Hohlraum strömungsverbunden zu einem Bereich des Laufrads ist, in dem die Laufradschaufeln angeordnet sind. Die Luft kann somit aus dem an den Gebläsemotor angrenzenden Hohlraum des Nabenteils heraus geleitet werden. Die Kühlleistung durch das Nabenteil wird dadurch deutlich gesteigert.

Vorteilhaft ist ferner, dass in Umfangsrichtung mehrere zueinander beabstandete Aussparungen in der Mantelfläche des Hohlkörpers vorgesehen sind, deren Gesamtfläche 20-90%, weiter bevorzugt 30-70%, weiter bevorzugt 50-70% der Gesamtmantelfläche des Hohlkörpers einnehmen. Bei den Aussparungen handelt es sich demnach nicht um kleine Löcher oder nicht abgedichtete Randschlitze, sondern um explizit zur Luftabführung vorgesehene, ausreichend große Durchgangsöffnungen zum Luftaustausch, die einen wesentlichen Anteil an der Gesamtmantelfläche einnehmen. In einer vorteilhaften Ausführung sind die Aussparungen in Umfangsrichtung auf der Mantelfläche gleichmäßig verteilt vorgesehen. Eine oder mehrere der Aussparungen können zudem über ihre Formgebung als Anlagefläche, d.h. einer Art Anlageschablone, im Montageprozess weiterer Bauteil verwendet werden. Das zu montierende Bauteil kann hierzu eine lokal komplementäre Form aufweisen, um die Position gegenüber dem Laufrad festzulegen.

Die Verbindungsstreben liegen vorteilhafterweise über ihre gesamte axiale Länge an der Motorwellenaufnahme und dem Hohlkörper an und sorgen somit für eine hohe Steifigkeit und Stabilität.

In einer Ausführung des Laufrads weist das Nabenteil eine axiale Austrittsöffnung zum Durchtritt der Motorwelle auf und die Motorwellenaufnahme schließt sich hülsenartig in axialer Richtung an die Austrittsöffnung an. Die Motorwelle erstreckt sich dabei durch die hülsenartige Motorwellenaufnahme durch das Nabenteil und axial durch die Austrittsöffnung hindurch, so dass sie außerhalb des Nabenteils über ein Lager beispielsweise am Gebläsegehäuse gelagert werden kann.

Für eine besonders gute Stabilität wird in einem Ausführungsbeispiel vorgesehen, dass sich die Motorwellenaufnahme über die gesamte axiale Länge des Nabenteils durch den Hohlraum des Nabenteils hindurch erstreckt.

Das Laufrad ist erfindungsgemäß gekennzeichnet durch einen sich um die Rotationsachse des Laufrads erstreckenden Zentralabschnitt, der einen Aufnahmeraum aufweist, der ausgebildet ist, zumindest Teile eines Motors aufzunehmen. Der Zentralabschnitt kann zylinderförmig ausgebildet werden, um einen Motorabschnitt zu umschließen bzw. auf den Gebläsemotor aufgesetzt zu werden.

Das Nabenteil ist vorteilhafterweise als einstückige, kegelförmige axiale Verlängerung des Zentralabschnitts des Laufrads ausgebildet. Die Mantelfläche des Nabenteils erstreckt sich dabei in axialer Richtung radial einwärts auf die Rotationsachse des Laufrads zu.

Bei dem Laufrad ist erfindungsgemäß vorgesehen, dass sich der Zentralabschnitt und das Nabenteil aus einer axial mittigen Teilungsebene des Laufrads ausschließlich in eine axiale Richtung erstrecken und eine axial einseitige Anbindung an die Motorwelle bereitstellen,

Das Laufrad bestimmt einer Ausführungsbeispiel auf einer axialen Seite einen sich an radiale Innenkanten der Laufradschaufeln angrenzenden Aufnahmeraum, in den sich das Nabenteil hinein erstreckt. Die Laufradschaufeln weisen zudem eine Axiallänge auf, dass sie das Nabenteil in axialer Richtung überstrecken.

In einer Weiterbildung des Laufrads ist die Motorwellenaufnahme formschlüssig mit der Motorwelle verbunden. Insbesondere kann die Motorwelle im Spritzguss mit der Motorwellenaufnahme umspritzt werden.

Die Erfindung umfasst zudem ein Gebläse mit einem Gebläsegehäuse und einem darin angeordneten Gebläsemotor sowie einem vorstehend beschriebenen Laufrad, wobei das Laufrad den Gebläsemotor radial außenseitig umschließt und auf einer einzigen axialen Seite doppelt gelagert ist.

Insbesondere ist in einer Ausführung des Gebläses vorgesehen, dass das Laufrad über die Motorwelle an dem Gebläsegehäuse und an dem Gebläsemotor gelagert ist.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht eines teilweise aufgeschnittenen Laufrads;
- Fig. 2: eine perspektivische Ansicht des Laufrads aus Figur 1 angeordnet in einem teilweise aufgeschnittenen Gebläse;
- Fig. 3: eine Seitenansicht des in Fig. 2 teilweise dargestellten Gebläses.

Gleiche Bezugszeichen benennen gleiche Teile in allen Ansichten.

Figur 1 zeigt ein Ausführungsbeispiel eines teilweise aufgeschnittenen Laufrads 1 in perspektivischer Ansicht. Der Aufbau des Laufrads 1 ist durch eine axial mittige Teilungsebene 11 getrennt, die als Bezugsebene dient. Gleichwohl kann das Laufrad 1 einstückig ausgebildet sein. In beiden durch die Teilungsebene 11 gebildeten axialen Teilen weist das Laufrad 1 im radialen Auβenabschnitt in Umfangsrichtung verteilt angeordnete Laufradschaufeln 7 auf, die sich über die gesamte Axiallänge des jeweiligen axialen Teils des Laufrads 1 erstrecken. Im in Figur 1 rechten Teil des Laufrads 1 schließt sich an die nach radial innen auslaufenden Laufradschaufeln 7 der sich rotationssymmetrisch um die Rotationsachse des Laufrads 1 erstreckende Zentralabschnitt 9 an und bildet den Aufnahmeraum 39, der Teile des Motors überdeckt bzw. aufnimmt, wie in Figur 2 gezeigt.

Einstückig schließt sich an den Zentralabschnitt 9 das als Hohlkörper ausgebildete Nabenteil 2 an. In dem durch den Hohlkörper des Nabenteils 2 gebildeten Hohlraum ist die achszentrale Motorwellenaufnahme 12 angeordnet und über die sich durch den Hohlraum strahlenförmig nach radial außen erstreckenden Verbindungsstreben 10 an dem Hohlkörper des Nabenteils 2 angebunden. In der gezeigten Ausführung werden als Verbindungsstreben 10 zwei identisch geformte, gegenüberliegende vollflächig durchgängige Kühlschaufeln verwendet, die jeweils im Wesentlichen über ihre gesamte axiale Länge entlang sowohl an der Motorwellenaufnahme 12 als auch an dem Hohlkörper des Nabenteils 2 befestigt sind. Die Motorwellenaufnahme 12 erstreckt sich über die gesamte axiale Länge des Nabenteils 2.

Das Nabenteil 2 bildet eine domartige, kegelförmige axiale Verlängerung des Zentralabschnitts 9 des Laufrads 1 und erstreckt sich in den sich an die radialen Innenkanten der Laufradschaufeln 7 angrenzenden Aufnahmeraum 27 hinein. In der gezeigten Ausführung ist die Axiallänge der Laufradschaufeln 7 größer als die axiale Erstreckung des Nabenteils 2, so dass die Laufradschaufeln 7 das Nabenteil 2 in axialer Richtung überstrecken. Das Nabenteil 2 weist auf seiner Mantelfläche 5 zumindest mehrere in Umfangsrichtung verteilt angeordnete, identisch geformte Aussparungen 6 auf, die eine Strömungsverbindung zwischen dem Hohlraum des Nabenteils 2 zu dem Bereich der Laufradschaufeln 7 herstellen. Die Aussparungen 6 erstrecken sich in axialer Richtung im Wesentlichen über die gesamte Länge des Nabenteils 2 und bestimmen in der gezeigten Ausführung ca. 60% der Gesamtmantelfläche des Nabenteils 2.

Die Motorwelle 8 ist formschlüssig mit der hülsenartigen Motorwellenaufnahme 12 verbunden und erstreckt sich entlang der Rotationsachse durch das Laufrad 1. Auf beiden axialen Seiten steht die Motorwelle 8 über die Motorwellenaufnahme 12 hervor und ragt im Bereich des Nabenteils 2 durch dessen axiale Austrittsöffnung 14 hindurch. An dem axial aus der Austrittsöffnung 14 vorstehenden Abschnitt ist ein Lager 16 angeordnet, über das das Laufrad 1 an dem Gebläsegehäuse 51 gelagert wird, wie in Fig. 2 gezeigt.

An beiden axialen Außenrandkanten der Laufradschaufeln 7 sind außenseitig versteifende Umfangsringe 17 vorgesehen, die im Querschnitt gesehen mehrere umlaufende Aussparungsnuten umfassen.

Bezugnehmend auf Figur 2 ist eine perspektivische Ansicht des Laufrads 1 aus Figur 1 in einem teilweise aufgeschnittenen Gebläse 50 dargestellt. Das Gebläsegehäuse 51 umfasst eine Einlassöffnung 42, über die sich ein einstückig an dem Gebläsegehäuse ausgebildetes Schutzgitter 52 mit Radial- und Umfangsstreben erstreckt. Im Bereich der Rotationsachse des Laufrads 1 ist an dem Gebläsegehäuse 51 eine Lageraufnahme 33 mit einer Lagerbuchse 44 vorgesehen, in die ein schwingungsentkoppelndes Elastomerelement 77 eingesetzt ist. Das Elastomerelement 77 weist Axialrippen 99 auf, gegen die das Lager 16 gesetzt ist. Das Gebläsegehäuse 51 ist über den Umfangsring 31 und die Radialrippen 32 versteift, so dass die Gehäusewandstärke möglichst gering gehalten werden kann.

Motorseitig ist die Motorwelle über ein zweites Lager 30 gelagert, so dass das Laufrad 1 auf einer einzigen seiner beiden axialen Seiten doppelt gelagert ist.

In Figur 3 ist das in Figur 2 teilweise dargestellte Gebläse 50 in einer Seitenansicht gezeigt. Das Gebläse 50 ist als Radialgebläse ausgebildet und saugt über die Einlassöffnung 42 durch das Schutzgitter 52 Luft an, die über die Ausblasöffnung 72 ausgeblasen wird. Die Lageraufnahme 33 ist über drei sternförmig im 120°-Winkel zueinander die Einlassöffnung 42 überstreckend verlaufende Stege 59 einteilig an dem Gebläsegehäuseteil 1 gehalten. Die Stege 59 verlaufen in derselben Axialebene wie das Schutzgitter 52 und bilden einen integralen Bestandteil des Schutzgitters 52. In einen der Stege 59 bzw. in den durch seine Randstege gebildeten Kanal ist ein Anschlusskabel 71 für den Gebläsemotor eingelegt und in der gezeigten Ausführung durch einen das Kabel 71 überdeckenden Quersteg gehalten. Die Randstege und der Quersteg bilden Führungs- und Haltemittel für das Kabel 71. Der Vollständigkeit halber ist an dem Kabel 71 zudem der Anschlussstecker 73 dargestellt. Im Bereich der Lageraufnahme 33 ist eine axiale Durchgangsöffnung 74 zur Durchführung des Kabels 71 in Richtung des Gebläsemotors ins Innere des Gebläsegehäuses 51 vorgesehen.

## Patentansprüche

1. Laufrad (1) eines Gebläses mit in Umfangsrichtung verteilt angeordneten Laufradschaufeln (7) und einem sich um eine Rotationsachse des Laufrads (1) angeordneten Nabenteil (2), das als ein einen Hohlraum umschließenden Hohlkörper einstückig an dem Laufrad (1) ausgebildet ist und eine achszentrale Motorwellenaufnahme (12) zur befestigenden Aufnahme einer Motorwelle (8) aufweist, wobei die Motorwellenaufnahme (12) über sich strahlenförmig von der Motorwellenaufnahme (12) durch den Hohlraum nach radial außen erstreckende Verbindungsstreben (10) an dem Hohlkörper des Nabenteils (2) angebunden ist, wobei das Laufrad (1) einen sich um die Rotationsachse des Laufrads (1) erstreckenden Zentralabschnitt (9) aufweist, wobei der Zentralabschnitt (9) einen Aufnahmeraum (39) aufweist, der ausgebildet ist, zumindest Teile eines Gebläsemotors aufzunehmen, **dadurch gekennzeichnet, dass** sich der Zentralabschnitt (9) und das Nabenteil (2) aus einer axial mittigen Teilungsebene (11) des Laufrads (1) ausschließlich in eine axiale Richtung erstrecken und eine axial einseitige Anbindung an die Motorwelle (8) bereitstellen.

2. Laufrad nach Anspruch 1, **dadurch gekennzeichnet, dass** die Verbindungsstreben (10) als durchgängige Kühlschaufeln ausgebildet sind.

3. Laufrad nach einem der vorigen Ansprüche, **dadurch gekennzeichnet, dass** der Hohlkörper des Nabenteils (2) auf seiner Mantelfläche (5) zumindest eine Aussparung (6) aufweist, so dass der Hohlraum strömungsverbunden zu einem Bereich des Laufrads (1) ist, in dem die Laufradschaufeln (7) angeordnet sind.

4. Laufrad nach dem vorigen Anspruch, **dadurch gekennzeichnet, dass** in Umfangsrichtung mehrere zueinander beabstandete Aussparungen (6) in der Mantelfläche (5) des Hohlkörpers des Nabenteils (2) vorgesehen sind, deren Gesamtfläche 20-90%, insbesondere 30-70% der Gesamtmantelfläche des Hohlkörpers des Nabenteils (2) einnehmen.

5. Laufrad nach einem der vorigen Ansprüche, **dadurch gekennzeichnet, dass** das Nabenteil (2) eine axiale Austrittsöffnung (14) zum Durchtritt der Motorwelle (8) aufweist und sich die Motorwellenaufnahme (12) hülsenartig in axialer Richtung an die Austrittsöffnung (14) anschließt.

6. Laufrad nach einem der vorigen Ansprüche, **dadurch gekennzeichnet, dass** sich die Motorwellenaufnahme (12) über eine gesamte axiale Länge des Nabenteils (2) durch den Hohlraum des Nabenteils (2) hindurch erstreckt.

7. Laufrad nach einem der vorigen Ansprüche, **dadurch gekennzeichnet, dass** die Verbindungsstreben (10) über ihre gesamte axiale Länge an der Motorwellenaufnahme (12) und dem Hohlkörper des Nabenteils (2) anliegen.

8. Laufrad nach Anspruch 1, **dadurch gekennzeichnet, dass** das Nabenteil (2) als einstückige, kegelförmige axiale Verlängerung des Zentralabschnitts (9) des Laufrads (1) ausgebildet ist.

9. Laufrad nach einem der vorigen Ansprüche, **dadurch gekennzeichnet, dass** es auf einer axialen Seite einen sich an radiale Innenkanten der Laufradschaufeln (7) angrenzenden Aufnahmeraum (27) bestimmt, in den sich das Nabenteil (2) hinein erstreckt, wobei die Laufradschaufeln (7) bezüglich ihrer Axiallänge das Nabenteil (2) in axialer Richtung überstrecken.

10. Laufrad nach einem der vorigen Ansprüche, **dadurch gekennzeichnet, dass** die Motorwellenaufnahme (12) formschlüssig mit der Motorwelle (8) verbunden ist.

11. Gebläse (50) mit einem Gebläsegehäuse (51) und einem darin angeordneten Gebläsemotor sowie einem Laufrad (1) nach zumindest einem der vorigen Ansprüche, **dadurch gekennzeichnet, dass** das Laufrad (1) den Gebläsemotor radial außenseitig umschließt und das Laufrad (1) auf einer einzigen axialen Seite doppelt gelagert ist.

12. Gebläse nach dem vorigen Anspruch, **dadurch gekennzeichnet, dass** das Laufrad (1) über eine/die Motorwelle (8) an dem Gebläsegehäuse (51) und an dem Gebläsemotor gelagert ist.

## Claims

1. An impeller (1) of a fan with impeller blades (7) distributed in the circumferential direction and a hub part (2) which is arranged about an axis of rotation of the impeller (1) and which is formed integrally on the impeller (1) as a hollow body enclosing a cavity and has an axially central motor shaft receptacle (12) for fastening reception of a motor shaft (8), wherein the motor shaft receptacle (12) is connected to the hollow body of the hub part (2) via connecting struts (10) extending radially outwards from the motor shaft receptacle (12) through the hollow space, wherein the impeller (1) has a central section (9) extending around the axis of rotation of the impeller (1), wherein the central section (9) has a receiving space (39) which is designed to receive at least parts of a fan motor, **characterized in that** the central section (9) and the hub part (2) extend from an axially central pitch plane (11) of the impeller (1) exclusively in an axial direction and provide an axially unilateral connection to the motor shaft (8) .

2. The impeller according to claim 1, **characterized in that** the connecting struts (10) are configured as continuous cooling blades.

3. The impeller according to any one of the preceding claims, **characterized in that** the hollow body of the hub part (2) has at least one recess (6) on its outer surface (5), so that the hollow space is flow-connected to a region of the impeller (1) in which the impeller blades (7) are arranged.

4. The impeller according to the preceding claim, **characterized in that** multiple recesses (6) spaced apart from one another in the circumferential direction are provided in the outer surface (5) of the hollow body of the hub part (2), the total area of which recesses occupies 20-90%, in particular 30-70%, of the total outer surface area of the hollow body of the hub part (2).

5. The impeller according to any one of the preceding claims, **characterized in that** the hub part (2) has an axial outlet opening (14) for the passage of the motor shaft (8) and the motor shaft receptacle (12) adjoins the outlet opening (14) in the axial direction in the manner of a sleeve.

6. The impeller according to any one of the preceding claims, **characterized in that** the motor shaft receptacle (12) extends through the cavity of the hub part (2) over an entire axial length of the hub part (2).

7. The impeller according to any one of the preceding claims, **characterized in that** the connecting struts (10) bear against the motor shaft receptacle (12) and the hollow body of the hub part (2) over their entire axial length.

8. The impeller according to claim 1, **characterized in that** the hub part (2) is formed as a one-piece, conical axial extension of the central section (9) of the impeller (1).

9. The impeller according to any one of the preceding claims, **characterized in that** it determines on an axial side a receiving space (27) adjoining radial inner edges of the impeller blades (7), into which space the hub part (2) extends, wherein, with respect to their axial length, the impeller blades (7) overstretch the hub part (2) in the axial direction.

10. The impeller according to any one of the preceding claims, **characterized in that** the motor shaft receptacle (12) is positively connected to the motor shaft (8).

11. A fan (50) with a fan housing (51) and a fan motor arranged therein, as well as an impeller (1) according to at least one of the preceding claims, **characterized in that** the impeller (1) surrounds the fan motor radially on the outside and the impeller (1) is double-mounted on a single axial side.

12. The fan according to the preceding claim, **characterized in that** the impeller (1) is mounted on the fan housing (51) and on the fan motor via a/the motor shaft (8).

## Revendications

1. Roue à aubes (1) d'un ventilateur comportant des pales de roue à aubes (7) réparties dans la direction circonférentielle et une partie de moyeu (2) disposée autour d'un axe de rotation de la roue à aubes (1), qui est réalisée d'une seule pièce sur la roue à aubes (1) sous la forme d'un corps creux entourant un espace creux et qui présente un logement d'arbre de moteur (12) central pour la fixation d'un arbre de moteur (8), dans laquelle le logement d'arbre de moteur (12) est relié au corps creux de la partie de moyeu (2) par des entretoises de liaison (10) s'étendant radialement vers l'extérieur à partir du logement d'arbre de moteur (12) à travers l'espace creux, dans laquelle la roue à aubes (1) présente une section centrale (9) s'étendant autour de l'axe de rotation de la roue à aubes (1), dans laquelle la section centrale (9) présente un espace de réception (39) qui est conçu pour recevoir au moins des parties d'un moteur de ventilateur, **caractérisée en ce que** la section centrale (9) et la partie de moyeu (2) s'étendent à partir d'un plan de séparation axialement central (11) de la roue à aubes (1) exclusivement dans une direction axiale et fournissent une liaison axialement unilatérale avec l'arbre de moteur (8).

2. Roue à aubes selon la revendication 1, **caractérisée en ce que** les entretoises de liaison (10) sont réalisées sous forme d'ailettes de refroidissement continues.

3. Roue à aubes selon l'une des revendications précédentes, **caractérisée en ce que** le corps creux de la partie de moyeu (2) présente au moins un évidement (6) sur sa surface latérale (5), de sorte que l'espace creux est en communication fluidique avec une zone de la roue à aubes (1) dans laquelle les pales de roue à aubes (7) sont disposées.

4. Roue à aubes selon la revendication précédente, **caractérisée en ce que**, dans la direction circonférentielle, plusieurs évidements (6) espacés les uns des autres sont prévus dans la surface latérale (5) du corps creux de la partie de moyeu (2), dont la surface totale occupe 20 à 90 %, en particulier 30 à 70 % de la surface latérale totale du corps creux de la partie de moyeu (2).

5. Roue à aubes selon l'une des revendications précédentes, **caractérisée en ce que** la partie de moyeu (2) présente une ouverture de sortie axiale (14) pour le passage de l'arbre de moteur (8) et le logement d'arbre de moteur (12) se raccorde à l'ouverture de sortie (14) à la manière d'un manchon dans la direction axiale.

6. Roue à aubes selon l'une des revendications précédentes, **caractérisée en ce que** le logement d'arbre de moteur (12) s'étend sur toute une longueur axiale de la partie de moyeu (2) à travers l'espace creux de la partie de moyeu (2).

7. Roue à aubes selon l'une des revendications précédentes, **caractérisée en ce que** les entretoises de liaison (10) s'appuient contre le logement d'arbre de moteur (12) et le corps creux de la partie de moyeu (2) sur toute leur longueur axiale.

8. Roue à aubes selon la revendication 1, **caractérisée en ce que** la partie de moyeu (2) est réalisée sous la forme d'un prolongement axial conique d'une seule pièce de la section centrale (9) de la roue à aubes (1).

9. Roue à aubes selon l'une des revendications précédentes, **caractérisée en ce qu'**elle définit sur un côté axial un espace de réception (27) adjacent à des bords intérieurs radiaux des pales de roue à aubes (7) et dans laquelle s'étend la partie de moyeu (2), dans laquelle les pales de roue à aubes (7) dépassent la partie de moyeu (2) dans la direction axiale par rapport à leur longueur axiale.

10. Roue à aubes selon l'une des revendications précédentes, **caractérisée en ce que** le logement d'arbre de moteur (12) est relié par complémentarité de forme à l'arbre de moteur (8).

11. Ventilateur (50) comportant un boîtier de ventilateur (51) et un moteur de ventilateur disposé dans celui-ci et une roue à aubes (1) selon au moins l'une des revendications précédentes, **caractérisé en ce que** la roue à aubes (1) entoure le moteur de ventilateur radialement à l'extérieur et **en ce que** la roue à aubes (1) est doublement montée sur un seul côté axial.

12. Ventilateur selon la revendication précédente, **caractérisé en ce que** la roue à aubes (1) est montée sur le boîtier de ventilateur (51) et sur le moteur de ventilateur par l'intermédiaire d'un/de l'arbre de moteur (8).
